# FASCICULE DE BREVET EUROPEEN

(11) **EP 0 391 759 B1**
(45) Date de publication et mention de la délivrance du brevet: **24.02.1993**
(21) Numéro de dépôt: 90400752.3
(22) Date de dépôt: 20.03.1990
(51) Int. Cl.: A47C 7/28

(54) **Dispositif de réglage de la tension d'une nappe d'appui d'un coussin de siège**
Verstellvorrichtung für die Spannung von Stützfedern für ein Sitzkissen
Device for adjusting the tension of supporting springs for a seat cushion

(30) Priorité: 04.04.1989 FR 8904397
(43) Date de publication de la demande: 10.10.1990
(73) Titulaire: REGIE NATIONALE DES USINES RENAULT, 92109 Boulogne-Billancourt (FR)
(72) Inventeur: Garajedagui, Fereydoun, F-92000 Boulogne (FR); Moretti, Antonio, F-78830 Bonnelles (FR); Favre, Bernard, F-78140 Velizy (FR)
(74) Mandataire: Ernst-Schonberg, Michel

(56) Documents cités:
- DE-C- 199 303
- DE-C- 377 369
- FR-A- 2 087 510
- US-A- 2 893 475
- US-A- 4 556 251

## Description

L'invention concerne un dispositif de règlage de la tension d'une nappe d'appui d'un coussin de siège, constituée par une nappe à ressort à tension règlable disposée entre deux éléments opposés d'une armature.

La publication FR-A 2 060 877 décrit un siège dans lequel la distance mutuelle des deux éléments opposés est règlable mécaniquement de manière à modifier la tension de la nappe à ressorts.

La publication FR-A 2 447 168 décrit une surface d'appui d'un siège, constituée par des ressorts en fil métallique présentant des ondulations dans le plan de la surface fixés par une extrémité à un élément d'armature du siège et dont l'autre extrémité est accrochée à des organes de règlage manoeuvrables pour modifier la courbure desdits fils ondulés.

Ces dispositifs ne permettent pas de modifier de manière rapide et aisée la conformation de la surface d'appui offerte par le siège de façon que la rigidité de la surface soit adaptée aux exigences de confort.

L'invention a pour objet un dispositif de règlage faisant application d'un alliage à mémoire de forme dont l'agencement permet de faire varier la tension de la nappe de suspension du siège.

L'invention a également pour objet un tel dispositif dans lequel le passage d'un courant dans le matériau à mémoire de forme se traduit par une déformation de celui-ci apte à faire varier la précontrainte de la nappe de suspension.

Selon l'invention, la nappe à ressorts est réunie à l'un des éléments de l'armature par un matériau à mémoire de forme dans le but d'obtenir un accroissement de tension lorsqu'il est porté par échauffement à une certaine température, en association avec un dispositif de blocage dans le but de conserver ledit accroissement de tension lors de la suppression dudit échauffement.

D'autres caractéristiques et avantages du dispositif apparaîtront à la lecture d'une forme de réalisation de celui-ci faite en référence au dessin annexé dans lequel :
- La figure 1 est un diagramme des variations des contraintes en fonction des allongements d'un alliage à mémoire de forme,
- La figure 2 est une vue en perspective d'un siège équipé d'un dispositif de règlage de tension de la nappe,
- La figure 3 est une représentation schématique vue en coupe du dispositif de règlage de tension de la nappe,
- La figure 4 est une coupe partielle du dispositif de règlage de tension suivant la ligne IV-IV de la figure 3,
- Les figures 5 et 6 décrivent deux variantes d'implantation du dispositif sur une nappe à ressorts.

La figure 1 se rapporte aux propriétés d'un fil en alliage (Ni - Ti) à mémoire de forme.

Ce matériau déformé à basse température retrouve la forme initiale lorsque sa température s'élève au-delà d'un seuil appelé température de transformation.

Ainsi par exemple, un fil ou un ressort en alliage à mémoire de forme qui a subi un allongement retrouve sa longueur initiale lorsqu'il est porté à une témpérature supérieure à la température de transformation.

La courbe A décrit la variation de la contrainte σ en N/mm2 en fonction de l'élongation ε en % à basse température (phase martensitique).

La courbe B décrit la variation de la contrainte en fonction de l'élongation au-delà de la température de transformation (phase austénitique).

Ces courbes permettent l'évaluation quantitative de l'effort fourni par un fil en alliage de forme du type Ni - Ti lors de la transformation. A titre d'exemple, un fil de 1 mm2 de section qui supporte une contrainte de 130 N voit sa longueur augmenter de 5 % environ à basse température caractérisée par le point M de la courbe A. Par échauffement, cette élongation se réduit à une valeur inférieure à 1 %, lorsque la contrainte demeure constante au cours du changememnt de phase. Cette valeur est caractérisée par le point N de la courbe B. Lorsque la contrainte augmente lors du changement de phase, par exemple sous l'action d'un ressort monté en série avec le fil en alliage à mémoire de forme, la nouvelle valeur de l'élongation est caractérisée par le point N′ de la courbe B.

La figure 2 représente schématiquement une armature de siège définie par une structure 1 montée sur des glissières 2 conçues pour être fixées sur le véhicule.

La structure possède des éléments transversaux opposés 3, 4 constitutifs du cadre 5 support d'une nappe à ressorts 6 réunie à l'élément antérieur 3. Les ressorts 6 respectivement constitués par des fils ondulés sont montés en tension à l'aide de ressorts de suspension 7 sur la structure.

Selon l'invention, les ressorts de suspension 7 sont réunis par exemple à l'élément 3 par un élément à mémoire de forme 10 qui peut être constitué par un fil ou par un ressort.

A cet effet, un ou plusieurs ressorts tels que 7 (fig. 5, 6) sont attelés à un câble de traction 11 enroulé une ou plusieurs fois pour éviter le glissement sur une poulie 12 d'un dispositif de blocage 13 dont l'axe 22 porte une roue dentée 23 susceptible d'être immobilisée par un élément ou cliquet 24. Le cliquet 24 est un cliquet à ressort 25 sur lequel agit une commande électromagnétique 26 par exemple et l'extrémité du câble 11 est réunie à l'élément 3 du siège par le matériau 10 à mémoire de forme.

A titre de variante, le câble 11 peut aussi reposer sur la poulie 12 et coulisser dans un dispositif de blocage connu en soi, à titre d'exemple, par la publication FR-A 2 589 206 qui est immobilisée sur la structure 1 du siège. Le dispositif 13 peut être également un organe de verrouillage actionné, par exemple, par un ressort de sollicitation axiale lui-même constitué par un matériau à mémoire de forme dont le chauffage, par un courant électrique, permet le déverouillage du dispositif, et par voie de conséquence une traction du câble 11 sous l'effet de la modification de longueur du matériau 10. Dans ce cas, le ressort en matériau à alliage de forme remplace l'électro-aimant 26.

La figure 3 montre aussi le contact à impulsion 14 qui permet la chauffe du matériau 10.

Selon l'exemple représenté à la figure 3, au cours du chauffage de l'élément 10, le cliquet 24 est dégagé de la roue dentée 23 de sorte qu'au cours du chauffage, le dispositif est déverrouillé. Ce mode opératoire permet d'augmenter la tension de la surface d'appui du siège par échauffement des éléments 10 et pendant ledit échauffement seulement.

Si l'on désire réduire la tension de la surface d'appui, en principe seule la commande du dispositif 13 est alimentée dans le but d'autoriser l'allongement de l'élément 10 sous l'effet des ressorts 7 et de la charge éventuelle du siège. Toutefois, cette opération de réduction de la tension pourrait nécessiter un préchauffage de l'élément 10 afin de faciliter le déverrouillage du dispositif 13 et le retour progressif vers une tension de nappe plus faible.

Dans le but d'éviter un allongement excessif et préjudiciable de l'élément 10, le câble 11 porte une butée ajustable 17 susceptible de venir en appui sur un élément du siège dont la position est réglée en fonction des caractéristiques d'allongement maximales du matériau à mémoire (8% pour un alliage Ni - Ti).

Sans sortir du cadre de l'invention, il sera bien entendu possible de remplacer le dispositif de blocage 13 par tout dispositif équivalent réalisé par exemple à partir de pinces à câble à commande électromécanique d'un électro-aimant, ou d'un actionneur utilisant les propriétés des alliages à mémoire de forme.

L'élément 10 peut également être formé à partir d'autres alliages tels que les alliages Al - Cu - Zn ou Al - Cu - Ni.

De même, les ressorts tels que 7 pourront être groupés ou reliés entre eux et être actionnés par un seul ou deux ensembles de commande incluant le câble 10 et le dispositif 13 ainsi que cela a été représenté aux figures 5 et 6.

L'alliage Ni - Ti permet l'obtention d'un effort relativement important pour une section de fil donnée. De plus, sa résistivité électrique étant importante, l'échauffement peut être obtenu par un courant de quelques ampères. Par contre, du fait que la température de transition ne peut excèder 100° C pour ce même alliage, la réponse de l'élément peut être relativement lente lors de son refroidissement. En effet, le temps de refroidissement est d'autant plus long que la différence entre la température de l'alliage et la température ambiante est faible.

De ce fait, il peut s'avérer intéressant d'employer un alliage différent tel que l'alliage Al - Cu - Ni pour lequel la température de transformation peut être fixée à une valeur sensiblement plus grande. Pour diminuer ce temps de refroidissement, on peut également associer à l'élément 10 un système de refroidissement avec un échangeur à air ou à liquide.

## Revendications

1. Dispositif de règlage de la tension d'une nappe d'appui d'un siège, constituée par une nappe à ressorts (6, 7) à tension règlable disposée entre deux éléments opposés (3, 4) d'une armature (1), caractérisé par le fait que la nappe à ressorts (6, 7) est réunie à l'un (3 ou 4) des éléments de l'armature par un matériau à mémoire de forme (10) dans le but d'obtenir un accroissement de la tension de la nappe lorsqu'il est porté par échauffement à une certaine température, en association avec un dispositif de blocage (13), notamment dans le but de conserver ledit accroissement de tension lors de la suppression dudit échauffement.

2. Dispositif de règlage selon la revendication 1, caractérisé par le fait que l'un au moins de ressorts (7) est réuni par son extrémité à un élément de traction (10, 11) en partie constitué par le matériau à mémoire de forme.

3. Dispositif selon la revendication 2, caractérisé par le fait que l'élément de traction est constitué par un câble (11) dont une extrémité est réunie à l'élément (3) de l'armature, par l'intermédiaire du matériau à mémoire de forme, tandis, que l'autre extrémité est réunie à un ressort (7) de suspension de la nappe (6) et sur le trajet duquel est monté un dispositif de blocage (13) dans le but de s'opposer à la baisse de tension de la nappe lors de la suppression de l'échauffement du matériau à mémoire de forme.

4. Dispositif selon la revendication 3, caractérisé par le fait que le dispositif de blocage est constitué par un mécanisme de verrouillage et d'immobilisation du câble sollicité dans le sens du déverrouillage par un élément (24) qui permet d'obtenir une augmentation de la tension de la surface d'appui du siège lorsque l'alliage à mémoire de forme est porté à la température de transition.

5. Dispositif selon l'une quelconque des revendications 1 à 4, caractérisé par le fait que l'élément de traction (11) des ressorts (7) de suspension porte un organe de butée (17) limiteur de l'allongement de l'élément (10) à mémoire de forme.

6. Dispositif selon l'une quelconque des revendications 1 à 5, caractérisé par le fait que le dispositif de blocage (13) et l'élément de traction (10, 11) actionne, totalement ou partiellement, la nappe à ressorts (6, 7).

## Patentansprüche

1. Verstellvorrichtung für die Spannung von Stützfedern für einen Sitz, bestehend aus einer Reihe von Federn (6, 7) mit einstellbarer Spannung, die zwischen zwei sich gegenüberliegenden Teilen (3, 4) eines Gestells (1) angeordnet sind, dadurch gekennzeichnet, daß die Reihe von Federn (6, 7) mit einem der Teile (3 oder 4) des Gestells über ein Material mit Formgedächtnis (10) verbunden ist, um eine Vergrößerung der Spannung der Reihe zu erzielen, wenn diese auf eine bestimmte Temperatur erwärmt wird, wobei ihr eine Blockieranordnung (13) zugeordnet ist, insbesondere um die Spannungsvergrößerung nach der Beendigung der Erwärmung beizubehalten.

2. Verstellvorrichtung nach Anspruch 1, dadurch gekennzeichnet, daß wenigstens eine der Federn (7) über ihr Ende mit einem Zugteil (10, 11) verbunden ist, das teilweise aus dem Material mit Formgedächtnis besteht.

3. Vorrichtung nach Anspruch 2, dadurch gekennzeichnet, daß das Zugteil aus einem Kabel (11) besteht, dessen eines Ende mit dem Teil (3) des Gestells verbunden ist, über das Material mit Formgedächtnis, während sein anderes Ende mit einer Haltefeder (7) der Reihe (6) verbunden ist, wobei entlang seines Weges eine Blockieranordnung (13) vorgesehen ist, welche der Spannungsverringerung der Reihe beim Nachlassen der Erwärmung des Materials mit Formgedächtnis entgegenwirkt.

4. Vorrichtung nach Anspruch 3, dadurch gekennzeichnet, daß die Blockieranordnung aus einem Verriegelungs- und Feststellmechanismus für das Kabel besteht, welches in Verriegelungsrichtung durch ein Teil (24) beaufschlagt wird, so daß eine Erhöhung der Spannung der Stützfläche des Sitzes erzielt wird, wenn die Legierung mit Formgedächtnis auf die Sprungtemperatur gebracht wird.

5. Vorrichtung nach einem der Ansprüche 1 bis 4, dadurch gekennzeichnet, daß das Zugteil (11) für die Haltefeder (7) ein Anschlagteil (17) trägt zur Begrenzung der Verlängerung des Teils (10) mit Formgedächtnis.

6. Vorrichtung nach einem der Ansprüche 1 bis 5, dadurch gekennzeichnet, daß die Blockieranordnung (13) und das Zugteil (10, 11) teilweise oder vollständig die Reihe von Federn (6, 7) betätigen.

## Claims

1. An arrangement for regulating the tension of a support layer of a seat, which support layer is formed by a layer comprising springs (6, 7) of adjustable tension which is disposed between two opposite elements (3, 4) of a frame structure (1), characterised in that the spring layer (6, 7) is connected to one (3 or 4) of the elements of the frame structure by a shape memory material (10) in order to produce an increase in the tension of the layer when the shape memory material is raised by heating to a certain temperature, in association with a blocking device (13), in particular in order to maintain said increase in tension when said heating effect is removed.

2. A regulating arrangement according to claim 1 characterised in that one at least of the springs (7) is connected by its end to a traction element (10, 11) which is in part formed by the shape memory material.

3. An arrangement according to claim 2 characterised in that the traction element is formed by a cable (11) of which one end is connected to the element (3) of the frame structure by way of the shape memory material while the other end is connected to a suspension spring (7) of the layer (6) and on the path of movement of which is mounted a blocking device (13) in order to resist the fall in tension of the layer when the heating effect on the shape memory material is removed.

4. An arrangement according to claim 3 characterised in that the blocking device is formed by a mechanism for locking and immobilising the cable, which is urged in the direction of unlocking by an element (24) which makes it possible to produce an increase in the tension of the support surface of the seat when the shape memory alloy is raised to the transition temperature.

5. An arrangement according to any one of claims 1 to 4 characterised in that the traction element (11) of the suspension springs (7) carries an abutment member (17) for limiting the elongation of the shape memory element (10).

6. An arrangement according to any one of claims 1 to 5 characterised in that the blocking device (13) and the traction element (10, 11) totally or partially actuate the spring layer (6, 7).
